# FASCICULE DE BREVET EUROPEEN

(11) **EP 3 495 311 B1**
(45) Date de publication et mention de la délivrance du brevet: **19.07.2023**
(21) Numéro de dépôt: 18211708.5
(22) Date de dépôt: 11.12.2018
(51) Int. Cl.: B66C 15/04

(54) **PILOTAGE AUTOMATISÉ D'UN ENSEMBLE DE GRUES**
AUTOMATISCHE STEUERUNG EINER GESAMTHEIT VON KRÄNEN
AUTOMATED CONTROL OF A SET OF CRANES

(30) Priorité: 11.12.2017 FR 1761910
(43) Date de publication de la demande: 12.06.2019
(73) Titulaire: Bouygues Construction Materiel, 76410 Tourville-la-Riviere (FR)
(72) Inventeur: SAILLY, Raymond, 91350 VAUHALLAN (FR); CHADIRAC, Stephane, 91680 BRIIS SOUS FORGES (FR); BOURGEOIS, Samy, 91310 LONGPONT SUR ORGE (FR)
(74) Mandataire: Regimbeau

(56) Documents cités:
- FR-A1- 2 876 992
- FR-A1- 3 030 469

## Description

### DOMAINE DE L'INVENTION

L'invention concerne de manière générale le domaine technique des grues à tours. Plus précisément, l'invention concerne un procédé et un dispositif de gestion d'un ensemble de grues à tour sur un chantier lorsque tout ou partie des grues à tour ont des phases de travail décalées.

### ARRIERE-PLAN TECHNOLOGIQUE

Une grue à tour comprend habituellement un pylône vertical non tournant, ou mât, et un ensemble tournant composé d'une flèche et d'une contre-flèche équipée d'un lest. L'ensemble tournant est monté mobile en rotation sur le sommet du mât et balaye des zones circulaires autour d'un axe vertical passant par le mât.

En variante, une grue à tour peut également comprendre un mât tournant et un ensemble composé d'une flèche et d'une contre-flèche solidaire en mouvement du mât.

Sur un chantier, plusieurs grues à tour peuvent être nécessaires pour couvrir toute l'aire de construction. Les zones circulaires balayées par les flèches de ces grues peuvent donc souvent se recouvrir partiellement. Ces zones de recouvrement partielles sont communément appelées zones d'interférence, ou lentilles d'interférence.

Lorsque le travail d'une grue est interrompu ou que le vent dépasse une vitesse préconisée par le constructeur de la grue, la grue est mise dans un état de fonctionnement dit « en girouette », c'est-à-dire dans un état de fonctionnement dans lequel l'ensemble tournant comprenant la flèche et la contre-flèche est laissé libre de tourner et donc de se mettre dans la direction du vent, afin de réduire au maximum la prise au vent et le risque de renversement de l'ensemble.

Lorsque deux ou plusieurs grues à tour sont installées sur un lieu de travail de telle sorte que leurs champs d'action se recouvrent, des mesures sont prises pour éviter les collisions entre les charges ou avec des éléments des grues elles-mêmes.

La première des mesures est d'implanter les grues à des hauteurs différentes afin que la flèche et la contre-flèche de chacune d'elles puisse passer au-dessous ou au-dessus de celles des grues voisines et éviter une collision.

La seconde des mesures est d'équiper les grues de systèmes anticollisions contrôlant en permanence leurs mouvements (trajectoires, sens et vitesse) afin que les parties mobiles (flèches, contre-flèches) et câbles ne puissent jamais se rencontrer.

Toutefois, lorsque toutes les grues d'un chantier ne s'arrêtent pas en même temps, il est impossible, pour le grutier qui s'arrête, de mettre sa grue à tour en girouette si une ou plusieurs des autres grues risquent d'entrer en collision avec elle en continuant à travailler. Il faut donc attendre que toutes les grues voisines s'arrêtent pour les mettre toutes en girouette en même temps, c'est-à-dire que le grutier doit attendre ou revenir à son engin à la fin du travail de ses collègues.

Il a donc été proposé, dans le document FR 3 030 469 au nom de la Demanderesse, un procédé de pilotage automatisé d'un ensemble de grues à tour comprenant les étapes suivantes :
- déterminer un état de fonctionnement instantané de chaque grue, chaque grue étant soit en girouette, soit en travail, soit en pilotage automatisé,
- pour au moins une grue en pilotage automatisé,
   - déterminer les lentilles d'interférence de cette grue avec les autres grues, ainsi que la configuration spatiale instantanée de ladite grue et
   - lorsqu'une grue en travail doit entrer dans une lentille d'interférence de ladite grue en pilotage automatisé et que la configuration spatiale instantanée de celle-ci coupe la lentille d'interférence, déplacer angulairement et de manière automatisée l'ensemble mobile de la grue en pilotage automatisé de sa configuration spatiale instantanée vers une configuration déplacée, dans laquelle la flèche de la grue en pilotage automatisé est en dehors d'une zone balayée par la flèche de la grue en travail.

Il devient donc possible pour un grutier de quitter sa grue en toute sécurité lorsque son travail est terminé, même lorsque d'autres grues sur le chantier sont encore actives tout en garantissant la possibilité aux autres grues de pouvoir travailler dans l'ensemble des zones de travail du chantier.

Ce procédé est aujourd'hui reconnu pour son efficacité et son respect des normes de sécurité. La Demanderesse s'est cependant aperçue du fait que sa mise en oeuvre nécessite souvent beaucoup de déplacements pour les grues en pilotage automatisé, et donc d'attente pour les grues en travail, et risque donc, selon la configuration du chantier, d'en réduire la productivité.

### RESUME DE L'INVENTION

Un objectif de l'invention est donc de proposer un nouveau procédé et un dispositif de gestion d'un ensemble de grues à tour permettant à un grutier de quitter sa grue en toute sécurité lorsque son travail est terminé, même lorsque d'autres grues à tour sur le chantier sont encore actives, en surveillant et en prenant en compte la vitesse, la direction et le cas échéant le sens du vent, tout en garantissant la possibilité aux autres grues à tour de pouvoir travailler dans l'ensemble des zones de travail du chantier sans en réduire la productivité.

Pour cela, l'invention propose un procédé de pilotage automatisé d'un ensemble de grues à tour, chaque grue à tour comprenant un ensemble mobile angulairement comprenant une flèche, le procédé comprenant les étapes suivantes :
- déterminer un état de fonctionnement instantané de chaque grue, chaque grue étant soit en girouette, soit en travail, soit en pilotage automatisé,
- pour au moins une grue en pilotage automatisé, déterminer les lentilles d'interférence de cette grue en pilotage automatisé avec les autres grues,
- déterminer une configuration optimale de la grue en pilotage automatisé, ladite configuration optimale correspondant à la configuration spatiale dans laquelle l'ensemble mobile de la grue en pilotage automatisé s'étend suivant une direction correspondant au plus près d'une direction du vent,
le procédé étant caractérisé en ce qu'il comprend en outre les étapes suivantes :
- déterminer si la configuration optimale coupe l'une au moins des lentilles d'interférences,
- si la configuration spatiale ne coupe aucune des lentilles d'interférence, placer la grue en pilotage automatisé dans sa configuration optimale, et
- si la configuration spatiale optimale coupe l'une au moins des lentilles d'interférence, déterminer dans l'aire balayée par l'ensemble mobile de la grue en pilotage automatisé l'ensemble des secteurs angulaires disponibles, lesdits secteurs angulaires disponibles correspondant aux secteurs angulaires de l'aire ne coupant aucune lentille d'interférence de la grue en pilotage automatisé, déterminer l'ensemble des configurations subsidiaires de ladite grue en pilotage automatisé, lesdites configuration subsidiaires correspondant aux configurations spatiales de la grue en pilotage automatisée dans lesquelles ladite grue est centrée dans un secteur angulaire disponible donné, et placer la grue en pilotage automatisé dans la configuration subsidiaire la plus proche de la configuration optimale.

Certaines caractéristiques préférées mais non limitatives du procédé décrit ci-dessus sont les suivantes, prises individuellement ou en combinaison :
- le procédé comprend en outre les étapes suivantes, lorsque l'aire balayée par l'ensemble mobile de la grue en pilotage automatisé ne comprend aucun secteur angulaire disponible : déterminer une surface de chaque lentille d'interférence, identifier la lentille d'interférence dont la surface est la plus faible, et placer la grue en pilotage automatisé dans la lentille d'interférence dont la surface est la plus faible sans couper d'autre lentilles d'interférence.
- lorsque l'aire balayée par l'ensemble mobile de la grue en pilotage automatisé ne comprend aucun secteur angulaire disponible, la grue en pilotage automatisé est centrée dans la lentille d'interférence dont la surface est la plus faible.
- le procédé comprend en outre les étapes suivantes, lorsque l'aire balayée par l'ensemble mobile de la grue en pilotage automatisé ne comprend aucun secteur angulaire disponible : déterminer, pour chaque lentille d'interférence, une fréquence à laquelle chaque lentille d'interférence est occupée par une grue en travail, et placer la grue en pilotage automatisée dans la lentille d'interférence dont la fréquence d'occupation est la plus faible.
- lorsqu'au moins deux lentilles d'interférence ont une même fréquence d'occupation et que cette fréquence d'occupation est la plus faible, le procédé comprend en outre les étapes suivantes : déterminer, parmi ces aux moins deux lentilles d'interférence ayant la même fréquence d'occupation, celle qui est la plus proche de la configuration optimale, et placer la grue en pilotage automatisée dans la lentille d'interférence ainsi déterminée.
- le procédé comprend en outre les étapes suivantes, lorsque configuration spatiale de la grue en pilotage automatisé coupe une lentille d'interférence : déterminer qu'une grue en travail doit entrer dans la lentille d'interférence dans laquelle se trouve la grue en pilotage automatisé, et déplacer angulairement et de manière automatisée l'ensemble mobile de la grue en pilotage automatisé vers une configuration spatiale déplacée, dans laquelle la flèche de la grue en pilotage automatisé est en dehors d'une zone balayée par la flèche de la grue en travail.
- l'ensemble de grues comprend une grue haute et une grue basse et l'étape de déplacement angulaire de l'ensemble mobile de la gue en pilotage automatisé a lieu que la gue en travail soit la grue haute ou la grue basse. Et/ou
- le procédé comprend en outre une étape de détermination d'une vitesse du vent, et dans lequel l'état de fonctionnement de l'ensemble des grues est passé automatiquement à l'état en girouette lorsque la vitesse du vent dépasse une vitesse de sécurité déterminée.

Selon un deuxième aspect, l'invention propose également un système de pilotage automatisé d'un ensemble de grues selon un procédé de pilotage automatisé selon l'une des revendications 1 à 8, chaque grue comprenant un ensemble mobile angulairement comprenant une flèche, le système étant caractérisé en ce qu'il comprend des moyens de traitement et de commande aptes à :
- déterminer un état de fonctionnement instantané de chaque grue, chaque grue étant soit en girouette, soit en travail, soit en pilotage automatisé,
- pour au moins une grue en pilotage automatisé, déterminer les lentilles d'interférence de cette grue en pilotage automatisé avec les autres grues,
- déterminer une configuration optimale de la grue en pilotage automatisé, ladite configuration optimale correspondant à la configuration spatiale dans laquelle l'ensemble mobile de la grue en pilotage automatisé s'étend suivant une direction correspondant au plus près d'une direction du vent,
- déterminer si la configuration optimale coupe l'une au moins des lentilles d'interférences,
- si la configuration spatiale ne coupe aucune des lentilles d'interférence, placer la grue en pilotage automatisé dans sa configuration optimale, et
- si la configuration spatiale optimale coupe l'une au moins des lentilles d'interférence, déterminer l'ensemble des configurations tangentielles, correspondant aux configurations spatiales de la grue en pilotage automatisé dans lesquelles ladite grue est tangente à une lentille d'interférence, et placer la grue en pilotage automatisé dans la configuration tangentielle la plus proche de la configuration optimale.

Selon un troisième aspect, l'invention propose également un produit programme d'ordinateur selon la revendication 10 et un moyen de stockage lisible par un équipement informatique selon la revendication 11.

### BREVE DESCRIPTION DES DESSINS

D'autres caractéristiques, buts et avantages de la présente invention apparaîtront mieux à la lecture de la description détaillée qui va suivre, et au regard des dessins annexés donnés à titre d'exemples non limitatifs et sur lesquels :
La figure 1 est un schéma illustrant une première configuration d'un ensemble de trois grues à tour dont une grue en pilotage automatisé en fonction du sens et de la direction du vent,
La figure 2 est un schéma illustrant une deuxième configuration de l'ensemble de grues à tour de la figure 1, le sens et la direction du vent ayant changé,
La figure 3 est un schéma illustrant une configuration d'un ensemble de six grues à tour dont une grue en pilotage automatisé en fonction du sens et de la direction du vent,
La figure 4 une vue schématique illustrant un exemple de grue à tour d'un système de pilotage automatisé selon l'invention, et
La figure 5 est un organigramme illustrant différentes étapes d'un exemple de réalisation d'un procédé de pilotage automatisé selon l'invention.

### DESCRIPTION DETAILLEE D'UN MODE DE REALISATION

Sur les figures 1 à 3, on a représenté schématiquement un ensemble de grues 1 travaillant sur un chantier, en indiquant uniquement le mât 10 et le disque balayé par les flèches 11 de ces grues.

Dans l'exemple illustré sur les figures 1 et 2, l'ensemble 1 comporte une première grue 2, une deuxième grue 3 et une troisième grue 4.

Chaque grue comprend un mât 10 non tournant et un ensemble tournant comprenant une flèche 11 et une contre-flèche 12, sensiblement alignées. L'ensemble tournant 11, 12 peut être monté à rotation sur le mât 10 à l'aide d'une couronne d'orientation 15 comprenant deux bagues coaxiales et montées respectivement sur le sommet du mât 10 et sur l'ensemble tournant 11, 12, la bague de l'ensemble tournant 11, 12 étant séparée de la bague du mât 10 par une série de billes ou de galets cylindriques.

Dans ce qui suit, l'invention sera plus particulièrement décrite dans le cas de grues à tour 2, 3, 4 comprenant un mât 10 non tournant et une flèche 11 et une contre-flèche 12 tournantes. Ceci n'est cependant pas limitatif, l'invention s'appliquant mutatis mutandis dans le cas de grues 2, 3, 4 comprenant un mât 10 tournant et un ensemble composé d'une flèche 11 et d'une contre-flèche 12 solidaire en mouvement du mât 10.

De manière connue en soi, les grues 1 comprennent en outre un chariot 13, mobile en translation le long de la flèche 11 et configuré pour porter un crochet 14 porté par un câble qui est mobile en translation suivant une direction sensiblement parallèle au mât 10 de la grue. Le chariot 13 peut notamment être déplacé le long de la flèche 11 par un treuil de distribution 16, tandis que le crochet 14 peut être déplacé verticalement par un treuil de levage 17.

Chaque grue peut être montée sur un boggie 18 comprenant un châssis 18a configuré pour permettre le déplacement de la grue 1 associée dans des rails 19 prévus dans ou sur le sol à cet effet.

La première et la deuxième grue 2, 3 sont positionnées de sorte que la flèche 11 de la première grue 2 coupe l'aire 9 balayée par la flèche 11 de la deuxième grue 3. La portion de l'aire 9 balayée à la fois par la flèche 11 de la première grue 2 et de la deuxième grue 3 correspond à une lentille d'interférence 20 entre la première et la deuxième grue 2, 3. De même, La première et la troisième grue 2, 4 sont positionnées de sorte que la flèche 11 de la première grue 2 coupe l'aire 9 balayée par la flèche 11 de la deuxième grue 4. La portion de l'aire balayée par les flèches 11 des deux grues 2, 4 correspond à une lentille d'interférence 20 entre la première et la troisième grue 2, 4.

De manière conventionnelle, la vitesse des flèches 11 peut être automatiquement réduite dans ces lentilles d'interférence 20 tant que la distance entre les deux flèches 11 reste supérieure à une distance de sécurité prédéterminée, puis les flèches 11 sont bloquées automatiquement lorsqu'elles atteignent cette distance de sécurité.

L'invention propose de piloter de manière automatisée un ensemble de grues 1 dont le travail est interrompu et de manière à permettre à un grutier de quitter sa grue 2 en toute sécurité tout en permettant l'accès, lorsque cela s'avère nécessaire, à des zones de travail d'une autre grue 3, 4 qui est encore en activité.

A cet effet, l'invention propose un système 5 de pilotage automatisé d'un ensemble de grues à tour 1, chaque grue à tour comprenant un ensemble mobile angulairement comprenant une flèche 11, le système 5 comprenant des moyens de traitement et de commande comportant un processeur 6 configuré pour :
- déterminer S1 un état de fonctionnement instantané de chaque grue, chaque grue étant soit en girouette, soit en travail, soit en pilotage automatisé,
- pour au moins une grue en pilotage automatisé, déterminer S2 les lentilles d'interférence 20 de cette grue en pilotage automatisé avec les autres grues,
- déterminer S3 une configuration optimale de la grue en pilotage automatisé, ladite configuration optimale, ladite configuration optimale correspondant à la configuration spatiale dans laquelle l'ensemble mobile de la grue en pilotage automatisé s'étend suivant une direction correspondant au plus près d'une direction du vent V,
- déterminer S4 si la configuration optimale coupe l'une au moins des lentilles d'interférence 20,
- si la configuration spatiale ne coupe aucune des lentilles d'interférence 20, placer S5 la grue en pilotage automatisé dans sa configuration optimale, et
si la configuration spatiale optimale coupe l'une au moins des lentilles d'interférence 20, placer S8, S9, S10 la grue 2 en pilotage automatisé dans la configuration subsidiaire la plus proche de la configuration optimale.

On notera que le pilotage automatisé S de l'ensemble de grues peut s'appliquer quelle que soit la grue de l'ensemble de grues 1. Il n'est en effet pas limité au cas où la grue 2 en pilotage automatisé est la grue la plus basse et s'applique aussi bien lorsque la grue 2 en pilotage automatisé est la grue haute. En effet, lorsque la grue 2 en pilotage automatisé est la grue haute, la Demanderesse s'est aperçue du fait qu'un tel pilotage automatisé restait nécessaire puisqu'elle pouvait perturber le pilotage des grues 3, 4 plus basses. Toutes les grues, même lorsqu'elles sont en pilotage automatisé ou en girouette, présentent en effet une zone interdite d'un diamètre d'environ quatre mètres autour de leur mât 10 et correspondant à la position du chariot 13 en fin de course.

Par état de fonctionnement instantané d'une grue, on comprendra ici le fait que la grue est :
- soit "en girouette", c'est-à-dire que le grutier est absent de la grue et que l'ensemble tournant formé de la flèche 11 et de la contre-flèche 12 est laissé libre de tourner et donc de se mettre dans le sens et la direction du vent V. Dans cet état de fonctionnement, le chariot 13 de la grue est reculé près du mât 10, le crochet 14 est en position haute (sans chargement) et l'alimentation électrique de la grue 1 est coupée.
- soit "en travail", c'est-à-dire en fonctionnement et avec grutier,
- soit " en pilotage automatisé", c'est-à-dire que le grutier est absent de la grue, l'ensemble tournant 11, 12 étant placé de préférence au plus près de la direction du vent V, le chariot 13 reculé près du mât 10 et le crochet 14 en position haute. Dans le cas d'une grue en pilotage automatisé, l'alimentation de la grue n'est pas coupée et les moyens de traitement et de commande sont activés.

Les moyens pouvant être mis en oeuvre pour déterminer l'état de fonctionnement de chaque grue étant conventionnels ils ne seront pas davantage décrits ici. Il peut s'agir par exemple du processeur 6 et d'un détecteur aptes à déterminer la position d'un sélecteur de mode dans la cabine, ledit sélecteur de mode comprenant une position correspondant à l'état en girouette, une position correspondant à l'état en travail et une position correspondant à l'état en pilotage automatisé.

Par configuration spatiale, on comprendra ici l'un au moins des paramètres suivants : la position spatiale de la grue, l'orientation (position angulaire) de sa flèche 11 et/ou de sa contre-flèche 12, la position de son chariot 13 et/ou la position de son crochet 14.

On notera que, dans la configuration optimale, l'ensemble mobile 11, 12 est également positionné de sorte que la flèche 11 s'étende dans le même sens que le sens du vent.

Un procédé de pilotage automatisé S d'un ensemble de grues 1 comprenant une première grue 2, une deuxième grue 3 et une troisième grue 4 va à présent être décrit. Bien entendu, l'invention n'est pas limitée à ce nombre de grues dans l'ensemble et peut être appliqué à un ensemble comprenant uniquement deux grues ou un nombre de grues supérieur ou égal à quatre.

Au cours d'une première étape S1, l'état de fonctionnement de l'ensemble des grues 2, 3 est déterminé. Par exemple, dans la suite de la description, on considérera que la première grue 2 est en pilotage automatisé tandis que la deuxième grue 3 et la troisième grue 4 sont en travail.

Au cours d'une deuxième étape S2, le processeur 6 détermine les lentilles d'interférence 20 entre la première grue et les deuxième et troisième grues.

Les lentilles d'interférence 20 peuvent notamment être déterminées à partir de la longueur de la flèche 11 et de la longueur de la contre-flèche 12 de chacune des grues 1. Ces longueurs peuvent notamment être paramétrées lors de la première utilisation de la grue 1 dans le système 5 de gestion 5.

Typiquement, la longueur de la flèche 11 peut être entrée manuellement par un opérateur dans le système 5 de gestion à l'aide d'une interface dédiée et enregistrée dans une mémoire 7 dédiée. L'interface peut par exemple comprendre un écran.

La longueur de la contre-flèche 12 dépend généralement de la longueur de la flèche 11. Ainsi, il est possible, à partir de la longueur de la flèche 11, de déterminer la longueur de la contre-flèche 12. Par exemple, un choix de longueurs préprogrammées de contre-flèches 12 peut être proposé à l'opérateur via l'interface dédiée 8 lorsque celui-ci paramètre la longueur de la flèche 11. Le choix de l'une de ces longueurs préprogrammées est alors communiqué aux moyens de traitement et de commande 3 qui l'enregistrent dans la mémoire 7 dédiée. En variante, la longueur de la contre-flèche 12 peut également être entrée manuellement par l'opérateur via l'interface et enregistrée dans la mémoire 7.

Bien entendu, selon le nombre de grues sur le chantier, une même grue 1 peut partager plusieurs lentilles d'interférence 20 avec plusieurs autres grues distinctes (comme illustré à titre d'exemple sur les figures 1 à 3).

Les moyens de traitement et de commande 5 peuvent être programmés de sorte que tout changement soit interdit une fois la longueur de la flèche 11 et de la contre-flèche 12 enregistrées dans la mémoire 7. Ces longueurs peuvent donc n'être renseignées que lors de la première utilisation de la grue 1 dans les moyens.

Dans le cas d'espèce, le processeur 6 détecte deux lentilles d'interférence 20.

Au cours d'une troisième étape S3, le système 5 détermine la configuration optimale de la première grue 2. Pour cela, le système 5 comprend un ou plusieurs capteurs 35 configurés pour déterminer le sens et la direction du vent V. Par exemple, le système 5 peut comprendre un dispositif pour indiquer la direction et le sens du vent V, par exemple une girouette. Le dispositif pour indiquer la direction et le sens du vent V délivre de préférence un signal analogique, qui est transmis aux moyens de traitement et de commande de la grue 1.

Un seul dispositif 35 pour indiquer la direction et le sens du vent V est nécessaire pour l'ensemble des grues, la direction et le sens du vent V étant souvent la même pour toutes les grues d'un même ensemble. En variante, plusieurs dispositifs 35 peuvent être utilisés, par exemple autant de dispositifs 35 que de grues 1, notamment dans le cas où des effets de site sont susceptibles de modifier localement la direction et/ou le sens du vent.

En variante, chaque grue 1 peut comprendre un capteur à ultrasons bidimensionnel 35, capable de déterminer le sens et la direction du vent V. Un tel type de capteur est par exemple commercialisé par la société Alliance Technologies sous la marque WindSonic^{®}.

Connaissant la direction et le sens du vent V, le processeur 6 du système 5 peut alors déterminer la configuration optimale de la première grue, c'est à dire la configuration spatiale de la première grue dans laquelle sa flèche 11 est alignée avec la direction et dans le sens du vent V. On comprendra que cette configuration optimale est instantanée dans la mesure où elle dépend de la direction et du sens du vent V. Le cas échéant, cette étape peut être redéterminée de manière périodique afin d'ajuster si nécessaire la configuration optimale de la grue 2 en pilotage automatisé en cas de changement de direction du vent V.

Au cours d'une quatrième étape S4, le processeur 6 détermine si la configuration optimale de la grue 2 coupe l'une des lentilles d'interférence 20 déterminées à l'étape S2.

Si la configuration optimale de la première grue 2 ne coupe aucune lentille d'interférence 20 (cas de la figure 1), le processeur 6 place la première grue 2 dans sa configuration optimale. De la sorte, pendant le travail des autres grues 3, 4 de l'ensemble 1, la première grue 2 ne risque pas de gêner. Aucun déplacement de la première grue 2 n'est donc nécessaire tant que la deuxième grue 2 et la troisième grue 4 sont en travail.

En revanche, si la configuration optimale de la première grue 2 coupe l'une au moins des lentilles d'interférence 20 (cas de la figure 2), le processeur 6 met en oeuvre les sous-étapes suivantes :
(i) déterminer dans l'aire 9 balayée par l'ensemble mobile de la grue 2 en pilotage automatisé l'ensemble des secteurs angulaires 30 disponibles,
(ii) déterminer l'ensemble des configurations subsidiaires de la grue en pilotage automatisé, lesdites configuration subsidiaires correspondant aux configurations spatiales de la grue en pilotage automatisée dans lesquelles ladite grue est centrée dans un secteur angulaire 30 disponible donné, et
(iii) placer S8, S9 la grue 2 en pilotage automatisé dans la configuration subsidiaire la plus proche de la configuration optimale.

Par secteur angulaire 30 disponible, on comprendra ici les secteurs angulaires 30 de l'aire 9 qui ne coupent aucune lentille d'interférence 20 de la grue en pilotage automatisé. Chaque secteur angulaire 30 correspond donc à la surface de l'aire qui est délimitée par les demi-droites dans le plan de rotation de l'ensemble mobile 11, 12 ayant pour origine l'axe de rotation de l'ensemble mobile 11, 12 et qui sont tangentes aux lentilles d'interférence 20 délimitant ledit secteur angulaire 30. Par ailleurs, on considérera qu'une grue est centrée dans un secteur angulaire 30 donné lorsque son ensemble mobile 11, 12 est aligné avec la bissectrice de ce secteur angulaire 30, c'est-à-dire la demi-droite qui a pour origine l'axe de rotation de l'ensemble mobile de la grue en pilotage automatisé et qui coupe le secteur angulaire 30 en deux angles égaux.

Dans l'exemple de réalisation de la figure 2, la première grue 2 a une lentille d'interférence 20 avec chacune des grues en travail 3, 4 et donc deux secteurs angulaires 30 disponibles. Le processeur 6 identifie alors la configuration subsidiaire de la grue dans chacun de ces secteurs angulaires 30 disponibles en déterminant leur bissectrice, puis il place la grue en pilotage automatisée dans la configuration subsidiaire qui est la plus proche de la direction du vent V. Il s'agit ici de la configuration subsidiaire qui correspond à la bissectrice du plus petit secteur angulaire 30 disponible de la figure 2. Dans cette configuration spatiale, la première grue 2 ne gêne donc le travail d'aucune autre grue de l'ensemble 1, tout en étant proche du lit du vent V.

Lorsque le nombre de grues de l'ensemble 1 est grand, il est possible que l'aire 9 balayée par l'ensemble tournant de la grue en pilotage automatisé ne comporte pas de secteur angulaire 30 disponible. En d'autres termes, la grue en pilotage automatisée coupe au moins une lentille d'interférence 20 quelle que soit sa configuration spatiale. Un tel cas a par exemple été illustré en figure 3.

Dans ce cas, dans un premier mode de réalisation, le processeur 6 détermine la surface de chacune des lentilles d'interférence 20 de la grue 2 en pilotage automatisé puis positionne la grue 2 en pilotage automatisé dans la lentille d'interférence 22 dont la surface est la plus petite, sans couper d'autres lentille d'interférence 20 (étape S9). De la sorte, les risques que la grue 2 en pilotage automatisé gêne l'une des grues en travail est minimisé, ce qui réduit le risque qu'elle doive être déplacée afin de permettre le passage d'une grue en travail partageant cette lentille d'interférence 20 et réduise la productivité du chantier.

En variante, dans un deuxième mode de réalisation, le processeur 6 détermine la fréquence à laquelle chaque lentille d'interférence 20 de la grue en pilotage automatisé est occupée par une grue en travail. Cette fréquence d'occupation peut par exemple être déterminée sur une période fixée, typiquement une période glissante de quelques heures. La grue en pilotage automatisée est alors placée dans la lentille d'interférence (par exemple la lentille d'interférence 22 sur la figure 3) dont la fréquence d'occupation est la plus faible. Lorsque deux lentilles d'interférence 20, 22 (au plus) ont la même fréquence d'occupation, le processeur détermine, parmi ces lentilles d'interférence 20 de faible fréquence d'occupation, celle qui est la plus proche de la direction du vent V, et place la grue en pilotage automatisée dans cette lentille d'interférence 22.

Si besoin, lorsque le processeur 6 détermine qu'une grue en travail, qui partage la lentille d'interférence 22 de plus faible surface ou de plus faible fréquence d'occupation avec la grue en pilotage automatisé, doit entrer dans cette lentille d'interférence 22, le processeur 6 déplace angulairement et de manière automatisée l'ensemble mobile de la grue 2 en pilotage automatisé vers une configuration spatiale déplacée, dans laquelle la flèche 11 de la grue 2 en pilotage automatisé est en dehors d'une zone balayée par la flèche 11 de la grue en travail. On notera toutefois que, dans cette configuration déplacée, la flèche 11 de la grue en pilotage automatisé peut rester dans la lentille d'interférence 22. Puis, lorsque le processeur 6 détecte que la grue en travail sort de la lentille d'interférence 22, il déplace angulairement la grue 2 en pilotage automatisé afin de la ramener dans la lentille d'interférence 22. On pourra notamment appliquer l'enseignement du document FR 3 030 469 pour déterminer la configuration spatiale déplacée. En résumé, cette configuration spatiale déplacée peut correspondre à l'une des deux configurations spatiales suivantes:
- une configuration dans laquelle sa flèche 11 de la grue 2 en pilotage automatisé est adjacente à la zone de travail de la grue 2 en travail avec laquelle elle est en interférence. Dans cette configuration, la flèche 11 de la grue 2 en pilotage automatisé est donc encore dans la lentille d'interférence 22, mais déplacée par rapport à sa configuration spatiale initiale afin de ne pas gêner la grue en travail et conserver une distance de sécurité, ou
- une configuration dans laquelle la flèche 11 de la grue 2 en pilotage automatisée est tangente à la lentille d'interférence 22 (par exemple lorsque la zone de travail est en dehors de la lentille d'interférence 22 et que la grue en travail doit uniquement traverser ladite lentille 22).

En variante, le déplacement angulaire de la grue 2 en pilotage automatisé peut être opéré par le processeur 6 non pas suite à la détermination par le processeur 6 du fait qu'une grue en travail doive entrer dans la lentille d'interférence 22 dans laquelle est positionnée la grue 2 en pilotage automatisé, mais suite à une requête du grutier de la grue en travail qui est en interférence. Le reste des étapes (déplacement angulaire de la grue 2 en pilotage automatisé et retour dans configuration spatiale initiale) reste cependant identique. Cette variante de réalisation permet d'éviter certains déplacements angulaires qui auraient eu lieu si le déplacement était déclenché par le processeur 6 et qui au final peuvent ne pas être nécessaires, notamment si la zone de travail de la grue en travail est distante de la grue 2 en pilotage automatisé.

De préférence, lorsque la grue 2 en pilotage automatisé est positionnée dans une lentille d'interférence 22, le processeur 6 détermine, au sein de cette lentille d'interférence 22, la configuration spatiale dans laquelle la flèche 11 de la grue 2 en pilotage automatisé est centrée et positionne la grue 2 dans cette configuration spatiale. De préférence, lorsque la grue en pilotage automatisé est centrée dans une lentille d'interférence 22 donnée, elle s'étend suivant la bissectrice du secteur défini par les demi-droites ayant pour origine l'axe de rotation de l'ensemble tournant 11, 12 de la grue et qui sont adjacentes à la lentille d'interférence 22.

Optionnellement, le système 5 comprend en outre un capteur 34 configuré pour déterminer la vitesse du vent V.

Par exemple, le système 5 peut comprendre un ou plusieurs anémomètres 34, fixés sur le sommet de la grue 1 dans le prolongement du mât 10 et au plus près de l'axe de rotation du mât 10. L'anémomètre délivre de préférence un signal analogique, qui est transmis aux moyens de traitement et de commande de la grue 1.

De préférence, chaque grue 2, 3, 4 comprend un anémomètre 34, afin de permettre la détermination de la vitesse locale du vent V et d'éviter les problèmes liés à une répartition inégale du vent V en raison de la présence de structures imposantes aux alentours du chantier susceptibles de bloquer localement le passage du vent V ou de le dévier.

En variante, lorsqu'une grue comporte un capteur à ultrasons 35 pour déterminer la direction et le sens du vent V, ledit capteur peut également être utilisé pour déterminer la vitesse du vent V.

Lorsque la partie sécurité du système 5 détecte que la vitesse du vent V dépasse une première vitesse de sécurité prédéterminée, la grue en pilotage automatique est amenée dans la configuration spatiale optimale, dans laquelle elle s'étend suivant une direction correspondant au plus près d'une direction du vent, et ce même si cette configuration spatiale coupe une lentille d'interférence 20.

Lorsque la partie sécurité du système 5 détecte que la vitesse du vent V dépasse une deuxième vitesse de sécurité prédéterminée, qui supérieure à la première vitesse, l'état de fonctionnement de l'ensemble des grues (qu'elles soient en pilotage automatisé ou en travail) est passé automatiquement à l'état en girouette. On notera que, la deuxième vitesse étant supérieure à la première vitesse, la grue en pilotage automatisé est déjà dans sa configuration optimale. Aucun mouvement n'est donc nécessaire, de sorte que le processeur 6 passe simplement la grue de l'état de fonctionnement « en pilotage automatisé » à l'état de fonctionnement « en girouette ».

## Revendications

1. Procédé de pilotage automatisé (S) d'un ensemble (1) de grues (2, 3, 4) à tour, chaque grue (2, 3, 4) à tour comprenant un ensemble (1) mobile angulairement comprenant une flèche (11), le procédé comprenant les étapes suivantes :
- déterminer (S1) un état de fonctionnement instantané de chaque grue (2, 3, 4), chaque grue (2, 3, 4) étant soit en girouette, soit en travail, soit en pilotage automatisé,
- pour au moins une grue (2) en pilotage automatisé, déterminer (S2) les lentilles d'interférence de cette grue (2) en pilotage automatisé avec les autres grues (3, 4),
- déterminer (S3) une configuration optimale de la grue (2) en pilotage automatisé, ladite configuration optimale correspondant à la configuration spatiale dans laquelle l'ensemble mobile de la grue (2) en pilotage automatisé s'étend suivant une direction correspondant au plus près d'une direction du vent,
le procédé (S) étant **caractérisé en ce qu'**il comprend en outre les étapes suivantes :
- déterminer (S4) si la configuration optimale coupe l'une au moins des lentilles d'interférences,
- si la configuration spatiale ne coupe aucune des lentilles d'interférence, placer (S5) la grue (2) en pilotage automatisé dans sa configuration optimale, et
- si la configuration spatiale optimale coupe l'une au moins des lentilles d'interférence, (i) déterminer (S6) dans l'aire (5) balayée par l'ensemble mobile de la grue (2) en pilotage automatisé l'ensemble des secteurs angulaires (30) disponibles, lesdits secteurs angulaires (30) disponibles correspondant aux secteurs angulaires (30) de l'aire (5) ne coupant aucune lentille d'interférence (20) de la grue en pilotage automatisé, (ii) déterminer (S7) l'ensemble des configurations subsidiaires de ladite grue en pilotage automatisé, lesdites configuration subsidiaires correspondant aux configurations spatiales de la grue en pilotage automatisée dans lesquelles ladite grue est centrée dans un secteur angulaire (30) disponible donné, et (iii) placer (S8, S9, S10) la grue (2) en pilotage automatisé dans la configuration subsidiaire la plus proche de la configuration optimale.

2. Procédé de pilotage (S) automatisé selon la revendication 1, comprenant en outre les étapes suivantes, lorsque l'aire (5) balayée par l'ensemble mobile de la grue (2) en pilotage automatisé ne comprend aucun secteur angulaire (30) disponible :
- déterminer une surface de chaque lentille d'interférence (20),
- identifier la lentille d'interférence dont la surface est la plus faible, et
- placer (S9) la grue (2) en pilotage automatisé dans la lentille d'interférence (22) dont la surface est la plus faible sans couper d'autre lentilles d'interférence (20).

3. Procédé de pilotage (S) automatisé selon la revendication 2, dans lequel, lorsque l'aire (5) balayée par l'ensemble mobile de la grue (2) en pilotage automatisé ne comprend aucun secteur angulaire (30) disponible, la grue en pilotage automatisé est centrée dans la lentille d'interférence (22) dont la surface est la plus faible.

4. Procédé de pilotage (S) automatisé selon la revendication 1, comprenant en outre les étapes suivantes, lorsque l'aire (5) balayée par l'ensemble mobile de la grue (2) en pilotage automatisé ne comprend aucun secteur angulaire (30) disponible :
- déterminer, pour chaque lentille d'interférence (20), une fréquence à laquelle chaque lentille d'interférence (20) est occupée par une grue en travail,
- placer (S10) la grue en pilotage automatisée dans la lentille d'interférence (22) dont la fréquence d'occupation est la plus faible.

5. Procédé de pilotage (S) automatisé selon la revendication 4, dans lequel, lorsqu'au moins deux lentilles d'interférence (20, 22) ont une même fréquence d'occupation et que cette fréquence d'occupation est la plus faible, le procédé comprend en outre les étapes suivantes :
- déterminer, parmi ces aux moins deux lentilles d'interférence (20, 22) ayant la même fréquence d'occupation, celle qui est la plus proche de la configuration optimale, et
- placer (S10) la grue en pilotage automatisée dans la lentille d'interférence (22) ainsi déterminée.

6. Procédé de pilotage (S) automatisé selon l'une des revendications 2 à 5, comprenant en outre les étapes suivantes, lorsque configuration spatiale de la grue (2) en pilotage automatisé coupe une lentille d'interférence :
- déterminer qu'une grue (3, 4) en travail doit entrer dans la lentille d'interférence dans laquelle se trouve la grue (2) en pilotage automatisé, et
- déplacer angulairement et de manière automatisée l'ensemble (1) mobile de la grue (2) en pilotage automatisé vers une configuration spatiale déplacée, dans laquelle la flèche (11) de la grue (2) en pilotage automatisé est en dehors d'une zone balayée par la flèche (11)de la grue (3, 4) en travail.

7. Procédé de pilotage (S) automatisé selon la revendication 6, dans lequel l'ensemble (1) de grues comprend une grue haute et une grue basse et l'étape de déplacement angulaire de l'ensemble mobile de la gue en pilotage automatisé a lieu que la gue en travail soit la grue haute ou la grue basse.

8. Procédé selon l'une des revendications 1 à 7, comprenant en outre une étape de détermination d'une vitesse du vent, et dans lequel l'état de fonctionnement de l'ensemble (1) des grues est passé automatiquement à l'état en girouette lorsque la vitesse du vent dépasse une vitesse de sécurité déterminée.

9. Système de pilotage (5) automatisé d'un ensemble (1) de grues selon un procédé de pilotage (S) automatisé selon l'une des revendications 1 à 8, chaque grue (2, 3, 4) comprenant un ensemble mobile angulairement comprenant une flèche (11), le système (5) étant **caractérisé en ce qu'**il comprend des moyens de traitement et de commande aptes à :
- déterminer un état de fonctionnement instantané de chaque grue (2, 3, 4), chaque grue (2, 3, 4) étant soit en girouette, soit en travail, soit en pilotage automatisé,
- pour au moins une grue (2) en pilotage automatisé, déterminer les lentilles d'interférence de cette grue (2) en pilotage automatisé avec les autres grues (3, 4),
- déterminer une configuration optimale de la grue (2) en pilotage automatisé, ladite configuration optimale correspondant à la configuration spatiale dans laquelle l'ensemble mobile de la grue (2) en pilotage automatisé s'étend suivant une direction correspondant au plus près d'une direction du vent,
- déterminer si la configuration optimale coupe l'une au moins des lentilles d'interférences,
- si la configuration spatiale ne coupe aucune des lentilles d'interférence, placer la grue (2) en pilotage automatisé dans sa configuration optimale, et
- si la configuration spatiale optimale coupe l'une au moins des lentilles d'interférence, déterminer l'ensemble des configurations tangentielles, correspondant aux configurations spatiales de la grue (2) en pilotage automatisé dans lesquelles ladite grue (2) est tangente à une lentille d'interférence, et placer la grue (2) en pilotage automatisé dans la configuration tangentielle la plus proche de la configuration optimale.

10. Produit programme d'ordinateur comprenant des instructions de code pour l'exécution d'un procédé de pilotage (S) automatisé d'un ensemble (1) de grues à tour selon l'une des revendications 1 à 8, lorsque ledit programme est exécuté par un processeur (6) des moyens de traitement et de commande d'un système de pilotage (5) selon la revendication 9.

11. Moyen de stockage lisible par un équipement informatique sur lequel un produit programme d'ordinateur selon la revendication 10 est compris.

## Patentansprüche

1. Verfahren zur automatischen Steuerung (S) einer Anordnung (1) von Turmkränen (2, 3, 4), wobei jeder Turmkran (2, 3, 4) eine winkelbewegliche Anordnung (1) umfasst, die einen Ausleger (11) umfasst, wobei das Verfahren die folgenden Schritte umfasst:
- Bestimmen (S1) eines momentanen Betriebszustands eines jeden Krans (2, 3, 4), wobei jeder Kran (2, 3, 4) entweder in Windfreistellung, in Arbeit oder in automatischer Steuerung ist,
- Bestimmen (S2), für mindestens einen Kran (2) in automatischer Steuerung, der Überschneidungslinsen dieses Krans (2) in automatischer Steuerung mit den anderen Kränen (3, 4),
- Bestimmen (S3) einer optimalen Konfiguration des Krans (2) in automatischer Steuerung, wobei die optimale Konfiguration der räumlichen Konfiguration entspricht, in der sich die bewegliche Anordnung des Krans (2) in automatischer Steuerung entlang einer Richtung erstreckt, die einer Richtung des Windes am nächsten kommt,
wobei das Verfahren (S) **dadurch gekennzeichnet ist, dass** es weiter die folgenden Schritte umfasst:
- Bestimmen (S4), ob die optimale Konfiguration mindestens eine der Überschneidungslinsen schneidet,
- falls die räumliche Konfiguration keine der Überschneidungslinsen schneidet, Platzieren (S5) des Krans (2) in automatischer Steuerung in seiner optimalen Konfiguration, und
- falls die optimale räumliche Konfiguration mindestens eine der Überschneidungslinsen schneidet, (i) Bestimmen (S6) in dem Areal (5), das von der beweglichen Anordnung des Krans (2) in automatischer Steuerung abgefahren wird, der Gesamtheit der verfügbaren Winkelsektoren (30), wobei die verfügbaren Winkelsektoren (30) den Winkelsektoren (30) des Areals (5) entsprechen, das keine Überschneidungslinse (20) des Krans in automatischer Steuerung schneidet, (ii) Bestimmen (S7) der Gesamtheit der subsidiären Konfigurationen des Krans in automatischer Steuerung, wobei die subsidiären Konfigurationen den räumlichen Konfigurationen des Krans in automatischer Steuerung entsprechen, in denen der Kran in einem gegebenen verfügbaren Winkelsektor (30) zentriert ist, und (iii) Platzieren (S8, S9, S10) des Krans (2) in automatischer Steuerung in der zur optimalen Konfiguration nächstgelegenen subsidiären Konfiguration.

2. Verfahren zur automatischen Steuerung (S) nach Anspruch 1, weiter die folgenden Schritte umfassend, wenn das von der beweglichen Anordnung des Krans (2) in automatischer Steuerung abgefahrene Areal (5) keinen verfügbaren Winkelsektor (30) umfasst:
- Bestimmen einer Oberfläche einer jeden Überschneidungslinse (20),
- Identifizieren der Überschneidungslinse, deren Oberfläche die geringste ist, und
- Platzieren (S9) des Krans (2) in automatischer Steuerung in der Überschneidungslinse (22), deren Oberfläche die geringste ist, ohne andere Überschneidungslinsen (20) zu schneiden.

3. Verfahren zur automatischen Steuerung (S) nach Anspruch 2, wobei, wenn das von der beweglichen Anordnung des Krans (2) in automatischer Steuerung abgefahrene Areal (5) keinen verfügbaren Winkelsektor (30) umfasst, der Kran in automatischer Steuerung in der Überschneidungslinse (22) platziert wird, deren Oberfläche die geringste ist.

4. Verfahren zur automatischen Steuerung (S) nach Anspruch 1, weiter die folgenden Schritte umfassend, wenn das von der beweglichen Anordnung des Krans (2) in automatischer Steuerung abgefahrene Areal (5) keinen verfügbaren Winkelsektor (30) umfasst:
- Bestimmen, für jede Überschneidungslinse (20), einer Häufigkeit, in der jede Überschneidungslinse (20) von einem Kran in Arbeit besetzt wird,
- Platzieren (S10) des Krans in automatischer Steuerung in der Überschneidungslinse (22), deren Besetzungshäufigkeit die geringste ist.

5. Verfahren zur automatischen Steuerung (S) nach Anspruch 4, wobei das Verfahren, wenn mindestens zwei Überschneidungslinsen (20, 22) eine selbe Besetzungshäufigkeit aufweisen, und diese Besetzungshäufigkeit die geringste ist, weiter die folgenden Schritte umfasst:
- Bestimmen aus diesen mindestens zwei Überschneidungslinsen (20, 22), die dieselbe Besetzungshäufigkeit aufweisen, von jener, die der optimalen Konfiguration am nächsten liegt, und
- Platzieren (S10) des Krans in automatischer Steuerung in der so bestimmten Überschneidungslinse (22) .

6. Verfahren zur automatischen Steuerung (S) nach einem der Ansprüche 2 bis 5, weiter die folgenden Schritte umfassend, wenn die räumliche Konfiguration des Krans (2) in automatischer Steuerung eine Überschneidungslinse schneidet:
- Bestimmen, dass ein Kran (3, 4) in Arbeit in die Überschneidungslinse eintreten muss, in der sich der Kran (2) in automatischer Steuerung befindet, und
- Winkelig und automatisch Verschieben der beweglichen Anordnung (1) des Krans (2) in automatischer Steuerung in eine verschobene räumliche Konfiguration, in der der Ausleger (11) des Krans (2) in automatischer Steuerung außerhalb einer von dem Ausleger (11) des Krans (3, 4) in Arbeit abgefahrenen Zone liegt.

7. Verfahren zur automatischen Steuerung (S) nach Anspruch 6, wobei die Anordnung (1) an Kränen einen hohen Kran und einen niedrigen Kran umfasst, und der Schritt des winkeligen Verschiebens der beweglichen Anordnung des Krans in automatischer Steuerung ungeachtet dessen stattfindet, ob der Kran in Arbeit der hohe Kran oder der niedrige Kran ist.

8. Verfahren nach einem der Ansprüche 1 bis 7, weiter umfassend einen Schritt zum Bestimmen einer Geschwindigkeit des Windes, und wobei der Betriebszustand der Anordnung (1) der Kräne automatisch in den Zustand in Windfreistellung übergegangen ist, wenn die Geschwindigkeit des Windes eine bestimmte Sicherheitsgeschwindigkeit übersteigt.

9. System zur automatischen Steuerung (5) einer Anordnung (1) von Kränen entsprechend einem Verfahren zur automatischen Steuerung (S) nach einem der Ansprüche 1 bis 8, wobei jeder Kran (2, 3, 4) eine winkelbewegliche Anordnung umfasst, die einen Ausleger (11) umfasst, wobei das System (5) **dadurch gekennzeichnet ist, dass** es Mittel zum Verarbeiten und Steuern umfasst, die imstande sind, zum:
- Bestimmen eines momentanen Betriebszustands eines jeden Krans (2, 3, 4), wobei jeder Kran (2, 3, 4) entweder in Windfreistellung, in Arbeit oder in automatischer Steuerung ist,
- Bestimmen, für mindestens einen Kran (2) in automatischer Steuerung, der Überschneidungslinsen dieses Krans (2) in automatischer Steuerung mit den anderen Kränen (3, 4),
- Bestimmen einer optimalen Konfiguration des Krans (2) in automatischer Steuerung, wobei die optimale Konfiguration der räumlichen Konfiguration entspricht, in der sich die bewegliche Anordnung des Krans (2) in automatischer Steuerung entlang einer Richtung erstreckt, die einer Richtung des Windes am nächsten kommt,
- Bestimmen, ob die optimale Konfiguration mindestens eine der Überschneidungslinsen schneidet,
- falls die räumliche Konfiguration keine der Überschneidungslinsen schneidet, Platzieren des Krans (2) in automatischer Steuerung in seiner optimalen Konfiguration, und
- falls die optimale räumliche Konfiguration mindestens eine der Überschneidungslinsen schneidet, Bestimmen der Gesamtheit der tangentialen Konfigurationen die den räumlichen Konfigurationen des Krans (2) in automatischer Steuerung entsprechen, in denen der Kran (2) tangential zu einer Überschneidungslinse ist, und Platzieren des Krans (2) in automatischer Steuerung in der tangentialen Konfiguration, die der optimalen Konfiguration am nächsten liegt.

10. Computerprogrammprodukt, Codeanweisungen zur Ausführung eines Verfahrens zur automatischen Steuerung (S) einer Anordnung (1) von Turmkränen nach einem der Ansprüche 1 bis 8 umfassend, wenn das Programm durch einen Prozessor (6) der Mittel zum Verarbeiten und Steuern eines Systems zur Steuerung (5) nach Anspruch 9 ausgeführt wird.

11. Speichermittel, das durch eine Computerausrüstung lesbar ist, in der ein Computerprogrammprodukt nach Anspruch 10 enthalten ist.

## Claims

1. Method for the automated control (S) of a set (1) of tower cranes (2, 3, 4), each tower crane (2, 3, 4) comprising an angularly mobile assembly (1) comprising a jib (11), the method comprising the following steps:
- determine (S1) an instantaneous operating state of each tower crane (2, 3, 4), each tower crane (2, 3, 4) being either in windvane mode, or in work mode, or in automated control mode,
- for at least one tower crane (2) under automated control, determining (S2) the interference lenses of this tower crane (2) under automated control mode with the other tower cranes (3, 4),
- determining (S3) an optimum configuration of the tower crane (2) under automated control mode, said optimum configuration corresponding to the spatial configuration in which the mobile assembly of the tower crane (2) under automated control mode extends in a direction corresponding as closely as possible to a wind direction,
the process (S) being **characterised in that** it further comprises the following steps:
- determine (S4) whether the optimum configuration intersects at least one of the interference lenses,
- if the spatial configuration does not intersect any of the interference lenses, place (S5) the tower crane (2) under automated control mode in its optimum configuration, and
- if the optimal spatial configuration intersects at least one of the interference lenses, (i) determining (S6) in the area (5) swept by the moving assembly of the tower crane (2) under automated control mode all the available angular sectors (30), the said available angular sectors (30) corresponding to the angular sectors (30) of the area (5) not intersecting any interference lens (20) of the tower crane under automated control, (ii) determining (S7) the set of subsidiary configurations of said tower crane under automated control, said subsidiary configurations corresponding to the spatial configurations of the tower crane under automated control mode in which said tower crane is centred in a given available angular sector (30), and (iii) placing (S8, S9, S10) the tower crane (2) under automated control mode in the subsidiary configuration closest to the optimum configuration.

2. Automated piloting method (S) according to claim 1, further comprising the following steps, when the area (5) swept by the mobile assembly of the tower crane (2) under automated control mode does not comprise any available angular sector (30):
- determine a surface of each interference lens (20),
- identify the interference lens with the smallest surface area, and
- place (S9) the tower crane (2) under automated control mode in the interference lens (22) with the smallest surface area without cutting other interference lenses (20).

3. Automated piloting method (S) according to claim 2, in which, when the area (5) swept by the mobile assembly of the tower crane (2) under automated piloting does not comprise any available angular sector (30), the crane under automated control mode is centred in the interference lens (22) whose surface area is the smallest.

4. Automated piloting method (S) according to claim 1, further comprising the following steps, when the area (5) swept by the mobile assembly of the tower crane (2) under automated control mode does not comprise any available angular sector (30):
- determine, for each interference lens (20), a frequency at which each interference lens (20) is occupied by a working tower crane,
- place (S10) the tower crane under automated control mode in the interference lens (22) with the lowest occupation frequency.

5. The automated control method (S) according to claim 4, wherein, when at least two interference lenses (20, 22) have the same occupation frequency and this occupation frequency is the lowest, the method further comprises the following steps:
- determining which of these at least two interference lenses (20, 22) having the same occupation frequency is closest to the optimum configuration, and
- place (S10) the tower crane under automated control in the interference lens (22) thus determined.

6. Automated control method (S) according to one of claims 2 to 5, further comprising the following steps, when the spatial configuration of the tower crane (2) in automated control mode intersects an interference lens:
- determine that a tower crane (3, 4) in operation must enter the interference lens in which the crane (2) in automated control mode is located, and
- automated angular displacement of the mobile assembly (1) of the tower crane (2) under automated control mode towards a displaced spatial configuration, in which the jib (11) of the crane (2) under automated control mode is outside a zone swept by the jib (11) of the tower crane (3, 4) in operation.

7. Automated control method (S) according to claim 6, in which the tower crane assembly (1) comprises a high tower crane and a low tower crane and the step of angular displacement of the mobile assembly of the tower crane in automated control mode takes place whether the tower crane in work is the high tower crane or the low tower crane.

8. Method according to one of claims 1 to 7, further comprising a step of determining a wind speed, and in which the operating state of the tower crane assembly (1) is automatically switched to the wind vane state when the wind speed exceeds a determined safety speed.

9. Automated control system (5) for a set (1) of tower cranes according to an automated control method (S) according to one of claims 1 to 8, each tower crane (2, 3, 4) comprising an angularly mobile assembly comprising a jib (11), the system (5) being **characterised in that** it comprises processing and control means capable of :
- determine the instantaneous operating status of each tower crane (2, 3, 4), each tower crane (2, 3, 4) being either in windvane mode, in working mode or in automated control mode,
- for at least one tower crane (2) in an automated control mode, determining the interference lenses of this automatically controlled tower crane (2) with the other tower cranes (3, 4),
- determining an optimum configuration of the tower crane (2) under automated control mode, said optimum configuration corresponding to the spatial configuration in which the mobile assembly of the tower crane (2) under automated control extends in a direction corresponding as closely as possible to a wind direction,
- determine whether the optimum configuration cuts at least one of the interference lenses,
- if the spatial configuration does not intersect any of the interference lenses, place the tower crane (2) in its optimum configuration under automated control mode, and
- if the optimum spatial configuration intersects at least one of the interference lenses, determining the set of tangential configurations, corresponding to the spatial configurations of the tower crane (2) under automated control mode in which said tower crane (2) is tangential to an interference lens, and placing the tower crane (2) under automated control mode in the tangential configuration closest to the optimum configuration.

10. Computer program product comprising code instructions for executing an automated piloting method (S) for a set (1) of tower cranes according to one of claims 1 to 8, when said program is executed by a processor (6) of the processing and control means of an automated control system (5) according to claim 9.

11. A computer-readable storage medium on which a computer program product according to claim 10 is included.
